# EUROPÄISCHE PATENTSCHRIFT

(11) **EP 2 427 709 B1**
(45) Veröffentlichungstag und Bekanntmachung des Hinweises auf die Patenterteilung: **09.06.2021**
(21) Anmeldenummer: 10718533.2
(22) Anmeldetag: 22.04.2010
(51) Int. Cl.: F25D 25/02, F25D 23/06, A47B 96/02

(54) **KÄLTEGERÄT MIT EINER KÜHLGUTABLAGE**
REFRIGERATION DEVICE COMPRISING A SHELF FOR GOODS TO BE COOLED
APPAREIL FRIGORIFIQUE COMPRENANT UNE ÉTAGÈRE DE RÉCEPTION DE PRODUITS À RÉFRIGÉRER

(30) Priorität: 04.05.2009 DE 102009002802
(43) Veröffentlichungstag der Anmeldung: 14.03.2012
(73) Patentinhaber: BSH Hausgeräte GmbH, 81739 München (DE)
(72) Erfinder: ANGELE, Boris, 86911 Diessen (DE); BECKE, Christoph, 83109 Grosskarolinenfeld (DE); EICHER, Max, 80689 München (DE)
(86) Internationale Anmeldenummer: PCT/EP2010/055340
(87) Internationale Veröffentlichungsnummer: WO 2010/127946

(56) Entgegenhaltungen:
- EP-A1- 0 527 658
- EP-A1- 0 581 419
- EP-A1- 0 685 695
- DE-A1-102005 045 329
- US-A- 2 021 464
- US-A1- 2008 197 760

## Beschreibung

Die Erfindung betrifft ein Kältegerät, insbesondere ein Haushaltskältegerät mit wenigstens einer Kühlgutablage.

Fachböden als Beispiel von Kühlgutablagen in Kältegeräten können für den Transport und den Gebrauch im Kältegeräteinnenraum befestigt sein. Eine für den Transport vorgesehene Transportfixierung kann besonderen Beanspruchungen unterliegen. Konventionell können Fachbodenarretierungen verwendet werden, die zusätzlich für den Transport mit Klebebändern und Styroporelementen fixiert werden. Dadurch entsteht jedoch ein nicht unerheblicher Aufwand an Material und Zeit für das Verpacken und das Auspacken.

Die WO 2008/077757 A2 offenbart ein Kühlgerät mit einem Kühlraum, dessen Seitenwände beidseitig zumindest abschnittsweise wenigstens ein Paar von Führungsnuten aufweisen, in die seitliche Ränder von Kühlgutablagen einschiebbar sind. Die Kühlgutablagen weisen Haltemittel auf, die in Gegenhaltemittel im Kühlraum eingreifen. Ein Klemmteil, das an der Kühlgutablage lösbar befestigt ist, greift derart formschlüssig in den Spalt zwischen der Führungsnut und der Kühlgutablage ein, dass der Eingriff in das Gegenhaltemittel fixiert ist.

Die WO 2009/000718 A2 offenbart ein Haushaltskältegerät mit einem Innenbehälter, der an seinen Seitenwänden einander gegenüberliegende höhengleich angeordnete und länglich ausgebildete Auflager aufweist, auf denen sich ein Einbauteil abstützt. Einer der Auflager weist wenigstens lokal eine Aussparung oder einen Vorsprung auf, die bzw. der mit einem Rastelement des Einbauteils formschlüssig zusammenwirkt.

Die DE 10 2005 045 329 A1 offenbart eine Kühlgutablage, die seitliche Profile umfasst, an deren Unterseiten jeweils ein hakenartiger, steifer Arm gebildet ist. Der Arm wirkt mit einem Auflager der Seitenfläche des Kälteraums des Kältegerätes formschlüssig zusammen.

US 2,021,464 offenbart eine Kombination mit einer Vielzahl starrer Stützen und einem Fachboden, der auf den Stützen aufliegt. Der Fachboden weist ein Hakenmittel auf, die unter eine der Stützen greift und rückstellbare Mittel, die die Stützen umgreifen, um den Fachboden gegen ein Verrutschen zu sichern.

Die Aufgabe der Erfindung ist es, ein verbessertes Kältegerät, insbesondere ein verbessertes Haushaltskältegerät mit einer im Inneren des Kältegerätes befestigbaren Kühlgutablage anzugeben.

Die Aufgabe der Erfindung wird gelöst durch ein Kältegerät gemäß den Merkmalen des unabhängigen Anspruchs 1 gelöst. Ein solches Kältegerät weist wenigstens eine Kühlgutablage und einen Korpus mit einem Kälteraum auf, wobei der Kälteraum zwei Seiten-flächen aufweist, an denen jeweils Auflager mit jeweils einer Auflagefläche zum Lagern der Kühlgutablage und mit jeweils einem einer Rückwand des Korpus zugewandten hinteren Ende und mit jeweils einem der Rückwand abgewandten vorderen Ende vorgesehen sind, wobei die Kühlgutablage wenigstens ein Rastelement, das insbesondere formschlüssig mit dem vorderen Ende oder dem hinteren Ende eines der Auflager verrastet, und das Ende der elastischen Raszunge im verrasteten Zustand dem relevanten vorderen Ende oder dem relevanten hinteren Ende des Auflagers zugewandt ist oder dieses berührt. Das Kältegerät ist insbesondere ein Haushaltskältegerät, wie beispielsweise ein Kühlschrank, ein Gefrierschrank, eine Kühlgefrierkombination oder ein Weinlagerschrank. Augrund der erfindungsgemäßen Ausführung mit dem Rastelement, das zum Befestigen der Kühlgutablage mit einem der Enden des Auflagers verrastet, ergibt sich eine relativ einfache Art der Befestigung, wodurch u.a. auf eine separate Transportsicherung verzichtet werden kann.

Die Auflager, die insbesondere länglich ausgebildet sein können, können z.B. an den Seitenflächen des Kälteraums eingesetzt sein. Relativ kostengünstig kann das erfindungsgemäße Kältegerät nach einer Variante hergestellt werden, wenn die Auflager an den Seitenflächen des Kälteraums angezogen sind.

Gemäß einer Ausführungsform des erfindungsgemäßen Kältegeräts weist wenigstens eine der beiden Seitenflächen wenigstens zwei Auflager auf, deren Auflageflächen auf gleicher Höhe angeordnet sind, so dass eines der beiden Auflager weiter von der Rückwand entfernt ist als das andere Auflager. Insbesondere kann es vorgesehen sein, dass lediglich einem der beiden Auflager das Rastelement zugeordnet ist. Ist insbesondere das Rastelement dem weiter von der Rückwand entfernten Auflager zugeordnet, dann kann die befestigte Kühlgutablage von einer Person relativ einfach entrastet bzw. entriegeln werden, da sie zum Entriegeln bzw. Entrasten der Kühlgutablage nicht zu weit in den Kälteraum zu greifen braucht.

Das Rastelement ist als eine elastische Rastzunge ausgebildet, deren freies Ende im verrasteten Zustand dem relevanten vorderen Ende oder dem relevanten hinteren Ende des Auflagers zugewandt ist oder dieses berührt. Ein Rastelement in Form der elastischen Rastzunge lässt sich relativ einfach herstellen, wodurch die Herstellungskosten des erfindungsgemäßen Kältegerätes reduziert werden können.

Die Kühlgutablage weist eine Aussparung auf, in der die Rastzunge zumindest teilweise hineindrückbar ist, um die Rastzunge von dem Auflager zu entrasten. Somit ergibt sich in relativ einfacher Weise die Möglichkeit, die befestigte Kühlgutablage von dem Kälteraum zu lösen.

Die Kühlgutablage weist nach einer Variante des erfindungsgemäßen Kältegerätes einen Ablagebereich insbesondere aus Glas auf, und das Rastelement ist im Bereich einer Seitenkante des Ablagebereichs befestigt. Das Rastelement ist beispielsweise ein Spritzgussteil aus Kunststoff.

Das Rastelement kann z.B. auf der Seitenkante des Ablagebereichs aufgesteckt sein und z.B. Teil eines Rahmens für den Ablagebereich aus Glas sein. Das Rastelement kann aber auch insbesondere mit der nach unten bezüglich des Kälteraums gerichteten Fläche des Ablagebereichs im Bereich der Seitenkante verklebt sein. Der für das Verkleben verwendete Klebstoff ist vorzugsweise lebensmittelverträglich.

Die Kühlgutablage weist vorzugsweise eine Auflagefläche auf, die auf der Auflagefläche des Auflagers aufliegt. Die Auflagefläche der Kühlgutablage kann eben oder auch strukturiert, z.B. rippenförmig oder rahmenförmig ausgebildet sein.

Nach einer bevorzugten Ausführungsform des erfindungsgemäßen Kältegerätes umgreift die Auflagefläche der Kühlgutablage in einem Abschnitt das dem Rastelement abgewandte Ende des Auflagers zumindest teilweise. Das Umgreifen ist vorzugsweise formschlüssig. Aufgrund des das Auflager umgreifenden Abschnitts der Auflagefläche der Kühlgutablage ist es möglich, dass dieser Abschnitt mit einem der Enden des Auflagers einhackt und das andere Ende des Auflagers mit dem Rastelement verrastet. Dadurch ergibt sich eine relativ einfach herzustellende Befestigungsvorrichtung für die Kühlgutablage, mittels der die Kühlgutablage an den Auflager, also im Kälteraum befestigbar ist.

Diese Befestigungsvorrichtung lässt sich nach einer bevorzugten Variante des erfindungsgemäßen Kältegerätes dann relativ kostengünstig herstellen, wenn das Rastelement und die Auflagefläche der Kühlgutablage als eine einstückige, insbesondere einstoffige Befestigungsvorrichtung ausgebildet sind. Diese ist beispielsweise aus Kunststoff und lässt sich z.B. im Spritzgussverfahren herstellen. Die Befestigungsvorrichtung kann dann z.B. Teil eines Rahmens insbesondere aus Kunststoff sein, der gegebenenfalls eine Glasablage der Kühlgutablage umrandet. Es ist aber auch möglich, an jeder der beiden Seitenkanten dieses insbesondere aus Glas gefertigten Ablagebereichs eine einstückig, insbesondere einstoffig hergestellte Befestigungsvorrichtung vorzusehen.

Das erfindungsgemäße Kältegerät ermöglicht je nach Ausführungsform eine Befestigung einer insbesondere als Fachboden ausgeführten Kühlgutablage. Die erfindungsgemäße Fixierung ermöglicht gegebenenfalls die Möglichkeit, über ein relativ einfaches Bauteil mit Verrastmöglichkeit, den Fachboden im Innenbehälter, d.h. im Kälteraum derart sicher zu befestigen und zu lagern, dass auf eine gesonderte Transportssicherung verzichtet werden kann. Somit wird gegebenenfalls eine Fachbodenhalterung mit integrierter Transportsicherung geschaffen.

Das erfindungsgemäße Innenbehälter-Interface besteht gegebenenfalls aus zwei insbesondere eingesetzten oder angezogenen, beispielsweise konisch ausgeführte Nocken (allgemein: Auflager), über die insbesondere als Fachboden ausgeführte Kühlgutablage mit den gegebenenfalls beidseitig, d.h. gegebenenfalls links und rechts angebrachten Rastelementen, geschoben wird. An den Rastelementen können für die Nocken entsprechende Aussparungen ausgeformt sein. Die beispielsweise als angespritzte Federn ausgeführten Rastelemente sorgen für eine sichere Verrastung des Fachbodens (allg.: Kältegutablage). Diese Federn können insbesondere als Tasten ausgebildet sein, wodurch ein Entriegeln der befestigten Kühlgutablage selbsterklärend ist. Gegebenenfalls durch Drücken der Tasten nach oben wird die beispielsweise als Fachboden ausgebildete Kühlgutablage gleichzeitig angehoben und aus der Fixierung gelöst.

Ein Vorteil des erfindungsgemäßen Kältegerätes kann eine relativ einfache und kostengünstige Herstellung des das Rastelement umfassenden Bauteils sein. Wird insbesondere ein Fachboden als Kühlgutablage verwendet, so kann dieser eine Glasablage aufweisen, die oft ganz oder zum Teil mit Kunststoffelementen zur Fixierung im Innenbehälter (Kälteraum) umgeben ist. Das das Rastelement aufweisende Bauteil kann dann entsprechend ausgeformt werden und somit zumindest annähernd kostenneutral zu herkömmlichen Fachbodenkonzepten hergestellt werden. Die Kosten für eine zusätzliche Transportsicherung können somit komplett entfallen.

Vorteilig ist die erfindungsgemäße Fixierung der Fachböden (allg.: Kühlgutablage) auch im bestimmungsgemäßen Gebrauch des erfindungsgemäßen Kältegerätes. Z.B. die Vorderkante der insbesondere als Fachboden ausgeführten Kühlgutablage kann durch Herausnehmen von Kühlgut z.B. aus der unteren Tragplatte nicht versehentlich angehoben werden und so Kühlgut verschüttet werden.

Ausführungsbeispiele der Erfindung sind exemplarisch in den beigefügten schematischen Zeichnungen dargestellt. Es zeigen:
- Fig. 1: ein Kältegerät in Form einer Kühlgefrierkombination mit wenigstens einer Kühlgutablage in Form eines Fachbodens, die Befestigungsvorrichtungen umfasst,
- Fig. 2: zwei Auflager zum Lagern des Fachbodens der Kühlgefrierkombination,
- Figs. 3-9: Detailansichten des Fachbodens bzw. einer der Befestigungsvorrichtungen des Fachbodens, und
- Fig. 10-13: Detailansichten einer alternativen Befestigungsvorrichtung des Fachbodens.

Die Fig. 1 zeigt ein Kältegerät 1, das hier beispielhaft als Kühlgefrierkombination ausgebildet ist, in einer perspektivischen Darstellung. Im Falle des vorliegenden Ausführungsbeispiels weist das Kältegerät 1 in Form der Kühlgefrierkombination einen Korpus 2 mit einer Rückwand 3, zwei Seitenwänden 4 und einer Trennwand 5 auf, innerhalb dem zwei Kälteräume in Form eines Gefrierabteils 6 und eines Kühlraums 7 angeordnet sind. Das Gefrierabteil 6 und der Kühlraum 7 sind durch die Trennwand 5 getrennt. Das Kältegerät 1 umfasst ferner eine am Korpus 2 angeschlagene Tür 8 zum Verschließen des Gefrierabteils 6 und eine am Korpus 2 angeschlagene Tür 9 zum Verschließen des Kühlraums 7.

Das Kältegerät 1 weist ferner eine nicht näher dargestellte, dem Fachmann jedoch allgemein bekannte Kältevorrichtung zum Kühlen des Gefrierabteils 6 und des Kühlraums 7 auf, die z.B. einen Verdampfer, einen Verdichter und einen Verflüssiger umfasst. Mittels eines Temperaturwählers 10 mit Innenbeleuchtung kann die Soll-Temperatur des Kühlraums 7 und des Gefrierabteils 6 eingestellt werden.

Im Falle des vorliegenden Ausführungsbeispiels sind zur Aufnahme von Kühlgut an der Innenseite der Tür 9 mehrere Türabsteller 11 und im unteren Bereich des Kühlraums 7 eine Gemüseschale 12 angeordnet.

Das Kältegerät 1 weist im Falle des vorliegenden Ausführungsbeispiels außerdem mehrere innerhalb des Kühlraums 7 angeordnete, als Fachböden ausgebildete Kühlgutablagen 13 auf, die ebenfalls zur Aufnahme von Kühlgut vorgesehen sind und auf in der Fig. 2 näher dargestellten Auflagern 22a, 22b befestigt sind. Detailansichten der Kühlgutablagen 13 sind in den Figuren 3 bis 9 gezeigt. Ebenso kann das Gefrierabteil 6 derartige als Fachböden ausgebildete Kühlgutablagen 13 aufweisen. In dem hier beschriebenen Ausführungsbeispiel ist die Beschreibung der Kühlgutablagen 13 ohne Einschränkung der Allgemeinheit auf den Kühlraum 7 beschränkt.

Im Falle des vorliegenden Ausführungsbeispiels weist die als Fachboden ausgebildete Kühlgutablage 13 einen beispielsweise aus Glas, insbesondere aus Sicherheitsglas gefertigten Ablagebereich 14 für das Kühlgut auf, an dessen der Rückwand 3 zugewandten Kante 15 eine Zierleiste 16 beispielsweise aus Kunststoff befestigt, insbesondere aufgesteckt ist. Die Zierleiste 16 umfasst beispielsweise eine Wand 17, die z.B. verhindern soll, dass auf der Kühlgutablage 13 abgelegtes Kühlgut die Rückwand 3 des Kühlraums 7 berührt.

Die als Fachboden ausgebildete Kühlgutablage 13 weist im Falle des vorliegenden Ausführungsbeispiels zwei Befestigungsvorrichtungen 18 auf, von denen die Figuren 3 bis 9 nur eine der Befestigungsvorrichtungen 18 zeigen. Die Befestigungsvorrichtungen 18 sind an dem Ablagebereich 14 im Bereich seiner Seitenkanten 19, also seitlich befestigt, indem sie z.B. auf den Seitenkanten 19 aufgesteckt sind oder, wie dies im Falle des vorliegenden Ausführungsbeispiels der Fall ist, mit dem Ablagebereich 14 insbesondere mit einem Lebensmittel verträglichen Klebstoff verklebt sind. Insbesondere sind die Befestigungsvorrichtungen 18 im Falle des vorliegenden Ausführungsbeispiels auf der in Richtung des Bodens des Kältegeräts 1 gerichteten Fläche 20 des Ablagebereichs 14, also auf der nach unten gerichteten Fläche 20, befestigt. Die Befestigungsvorrichtungen 18 sind z.B. einstückig, insbesondere einstoffig aus Kunststoff beispielsweise im Spritzgussverfahren hergestellt.

Jede der Seitenflächen 21 des Kühlraums 7 weist im Falle des vorliegenden Ausführungsbeispiels Auflager 22a, 22b, insbesondere ein vorderes Auflager 22a und ein hinteres Auflager 22b auf, die auf selber Höhe z.B. eingesetzt oder an den Seitenflächen 21 angezogen sind. Die Auflager 22a, 22b sind dafür vorgesehen, mit den Befestigungsvorrichtungen 18 der Kühlgutablage 13 zusammenzuwirken, sodass diese im Kühlraum 7 befestigt ist. Um mehrere Kühlgutablagen 13 im Kühlraum 7 zu befestigen oder die Kühlgutablage 13 in verschiedenen Höhen im Kühlraum 7 zu befestigen, kann der Kühlraum 7 bzw. die Seitenflächen 21 des Kühlraums 7 mehrere, übereinander angeordnete Auflager 22a, 22b aufweisen.

Im Falle des vorliegenden Ausführungsbeispiels sind die Auflager 22a, 22b trapezförmig ausgeführt und weisen jeweils eine nach oben gerichtete Auflagefläche 23 und eine zu dieser parallel verlaufenden, nach unten bezüglich dem Kühlraum 7 gerichtete Fläche 24 auf. Die Auflagefläche 23 ist größer als die nach unten gerichtete Fläche 24, so dass die beiden Enden der Auflager 22a, 22b nach unten abgeflacht sind. Die der Rückwand 3 zugewandten Enden der Auflager 22a, 22b sind die hinteren Enden 25b und die der Rückwand 3 abgewandten Ende der Auflager 22a, 22b sind die vorderen Enden 25a der Auflager 22a, 22b.

Die Befestigungsvorrichtungen 18 weisen im Falle des vorliegenden Ausführungsbeispiels jeweils eine vordere Auflagefläche 26a und eine hintere Auflagefläche 26b auf, mittels derer die Befestigungsvorrichtungen 18 und somit die Kühlgutablage 13 im befestigten Zustand auf den Auflageflächen 23 der Auflager 22a, 22b aufliegt. Insbesondere liegen die vorderen Auflageflächen 26a der Befestigungsvorrichtungen 18 auf den Auflageflächen 23 der vorderen Auflager 22a und die hinteren Auflageflächen 26b der Befestigungsvorrichtungen 18 auf den Auflageflächen 23 der hinteren Auflager 22b auf.

Im befestigten Zustand umgreifen die Auflageflächen 26a, 26b der Befestigungsvorrichtungen 18 mit einem Abschnitt 32 im Falle des vorliegenden Ausführungsbeispiels eine der beiden Enden 25a, 25b insbesondere formschlüssig.

Im Falle des vorliegenden Ausführungsbeispiels umgreifen die Auflageflächen 26a, 26b die vorderen Enden 24b der relevanten Auflager 22a, 22b insbesondere formschlüssig. Dadurch wird u.A. verhindert, dass die Kühlgutablage13 über eine durch das Umgreifen vorgegebene Position in Richtung Rückwand 3 des Kühlraums 7 rutschen kann. Außerdem wird verhindert, dass die Kühlgutablage 13 nach oben verrutschen kann.

Im Falle des vorliegenden Ausführungsbeispiels weisen die Befestigungsvorrichtungen 18 z.B. einstückig, insbesondere einstoffig angeformte Rastelemente 27 auf, die im befestigten Zustand der Kühlgutablage 13 diese an die relevanten Auflager 22a fixieren. Im Falle des vorliegenden Ausführungsbeispiels sind die Rastelemente 27 nur für die vorderen Auflager 22a vorgesehen. Es ist aber auch möglich, dass die Rastelemente 27 nur für die hinteren Auflager 22b, für die vorderen Auflager 22a und für die hinteren Auflager 22b oder nur für eine der Auflager 22a, 22b vorgesehen sind. Die Rastelemente 27 verrasten mit den hinteren Enden 25b der Auflager 22a.

Die Rastelemente 27 weisen die Form einer elastischen Rastzunge 28 bzw. die Form einer einsseitig an der Befestigungsvorrichtung 18 angeformten elastischen Rastlasche auf, deren von dem Ablagebereich 14 abgewandten Fläche 29 im eingerasteten Zustand bzw. Grundzustand von dem Ablagebereich 14 weiter entfernt ist als die Auflagefläche 26a, um die Verrastung mit dem vorderen Auflager 22a zu ermöglichen. Im verrasteten Zustand sind die freien Enden der Rastzungen 28 den hinteren Enden 25b der vorderen Auflager 22a zugewandt bzw. berühren diese.

Die Befestigungsvorrichtungen 28 weisen jeweils eine Aussparung 30 auf, in der die Rastzungen 28 für das Einlegen der Kühlgutablage 13 eingedrückt werden können. Dadurch ist es möglich, die Kühlgutablage 13 nach dem Fixieren, d.h. nach dem Verrasten mit den Rastelemente 27 auch wieder von dem Kühlraum 7 der Gefrier-Kühlkombination 1 entfernen zu können, indem z.B. eine nicht näher dargestellte Person die Rastzungen 28 in die Aussparungen 30 drückt. Um der Person das Auffinden der Rastelemente 27 zu erleichtern, können die dem Ablagebereich 14 abgewandten Flächen 29 der Rastzungen 28 eine insbesondere kreisförmige Einbuchtung 31 umfassen.

Die Figuren 5 bis 9 veranschaulichen das Einlegen der als Fachboden ausgebildeten Kühlgutablage 13 bzw. das Fixieren der Kühlgutablage 13 mit den Auflagern 22a, 22b.

Um die Kühlgutablage 13 mit den vorderen Auflager 22a zu verrasten, wird beim Einlegen der Kühlgutablage 13 die Rastzunge 28 von dem vorderen Auflager 22a in die Aussparung 30 der Befestigungsvorrichtung 18 gedrückt (siehe Fig. 8). Befindet sich die Kühlgutablage 13 in ihrer gewollten Position, d.h. liegen die vorderen Enden 25a der Auflager 22a, 22b an den die Auflager 22a, 22b umgreifenden Abschnitten 32 der Auflageflächen 26a, 26b der Befestigungsvorrichtungen 18 an, dann schnappen die Rastungen 28 in ihren Grundzustand und verrasten somit mit den hinteren Enden 25b der vorderen Auflager 22a.

Die Figuren 10 bis 13 zeigen eine alternative Befestigungsvorrichtung 18a, die anstelle der in den Figuren 3 bis 9 gezeigten Befestigungsvorrichtung 18 für die Kühlgutablage 13 verwendet werden kann. Wenn nicht anders beschrieben, dann sind Bestandteile der Befestigungsvorrichtung 18a, die mit Bestandteilen der Befestigungsvorrichtung 18 im Wesentlichen bau- und funktionsgleich sind, mit denselben Bezugszeichen versehen.

Die Befestigungsvorrichtung 18a unterscheidet sich im Wesentlichen von der Befestigungsvorrichtung 18 dadurch, dass die Auflageflächen 26a, 26b nicht eben, sondern gerippt bzw. rahmenförmig ausgeführt sind. Des Weiteren sind die die vorderen Enden 25a der Auflager 22a, 22b umgreifenden Abschnitte 32 hackenförmig ausgeführt.

Die Rastzungen 28 der Befestigungsvorrichtung 38a weisen einen laschenförmigen Abschnitt 33 auf, der im Fall des vorliegenden Ausführungsbeispiels eine ovalförmige Einbuchtung 31 aufweist. Der laschenförmige Abschnitt 33 ist vorgesehen, dass eine nicht dargestellte Person die Rastzunge 28 in die Aussparung 30 drücken kann, um die fixierte Kühlgutablage 13 zu entriegeln.

### Bezugszeichenliste

- 1: Kältegerät
- 2: Korpus
- 3: Rückwand
- 4: Seitenwände
- 5: Trennwand
- 6: Gefrierabteil
- 7: Kühlraum
- 8, 9: Tür
- 10: Temperaturwählers
- 11: Türabsteller
- 12: Gemüseschale
- 13: Kühlgutablage
- 14: Ablagebereich
- 15: Kante
- 16: Zierleiste
- 17: Wand
- 18, 18a: Befestigungsvorrichtung
- 19: Seitenkanten
- 20: Fläche
- 21: Seitenflächen
- 22a, 22b: Auflager
- 23: Auflagefläche
- 24: Flächen
- 25a, 25b: Enden
- 26a, 26b: Auflagefläche
- 27: Rastelement
- 28: Rastzunge
- 29: Fläche
- 30: Aussparung
- 31: Einbuchtung
- 32, 33: Abschnitt

## Patentansprüche

1. Kältegerät (1), insbesondere Haushaltskältegerät, aufweisend wenigstens eine Kühlgutablage (13) und einen Korpus (2) mit einem Kälteraum (6, 7), wobei der Kälteraum (6, 7) zwei Seitenflächen (21) aufweist, an denen jeweils Auflager (22a, 22b) mit jeweils einer Auflagefläche (23) zum Lagern der Kühlgutablage (13) und mit jeweils einem einer Rückwand (3) des Korpus (2) zugewandten hinteren Ende (25b) und mit jeweils einem der Rückwand (3) abgewandten vorderen Ende (25a) vorgesehen sind, **dadurch gekennzeichnet, dass** die Kühlgutablage (13) wenigstens ein als elastische Rastzunge (28) ausgebildetes Rastelement (27) aufweist, das insbesondere formschlüssig mit dem vorderen Ende (25a) oder dem hinteren Ende (25b) eines der Auflager (22a, 22b) verrastet, und das Ende der elastischen Rastzunge (28) im verrasteten Zustand dem relevanten vorderen Ende (25a) oder dem relevanten hinteren Ende (25b) des Auflagers (22a, 22b) zugewandt ist oder dieses berührt, und dass die Kühlgutablage (13) eine Aussparung (30) aufweist, in der die Rastzunge (28) zumindest teilweise hineindrückbar ist, um die Rastzunge (28) von dem Auflager (22a, 22b) zu entrasten, und in der die Rastzunge (28) für das Einlegen der Kühlgutablage (13) eingedrückt werden kann.

2. Kältegerät nach Anspruch 1, **dadurch gekennzeichnet, dass** die Auflager (22a, 22b) eingesetzt oder an den Seitenflächen (21) angezogen sind, und/oder dass das vordere Ende (25a) und/oder das hintere Ende (25b) des Auflagers (22a, 22b) nach unten abgeflacht ist.

3. Kältegerät nach Anspruch 1 oder 2, **dadurch gekennzeichnet, dass** wenigstens eine der Seitenflächen (21) wenigstens zwei Auflager (22a, 22b) aufweist, deren Auflageflächen (23) auf gleicher Höhe angeordnet sind, so dass eines der beiden Auflager (22a) weiter von der Rückwand (3) entfernt ist als das andere Auflager (22b).

4. Kältegerät nach Anspruch 3, **dadurch gekennzeichnet, dass** lediglich einem der beiden Auflager (22a) das Rastelement (27, 28) zugeordnet ist, insbesondere dass das Rastelement (27, 28) dem weiter von der Rückwand (3) entfernten Auflager (22a) zugeordnet ist.

5. Kältegerät nach einem der Ansprüche 1 bis 4, **dadurch gekennzeichnet, dass** die Kühlgutablage (13) einen Ablagebereich (14) insbesondere aus Glas aufweist, und dass das Rastelement (27, 28) im Bereich einer Seitenkante (19) des Ablagebereichs (14) befestigt ist.

6. Kältegerät nach Anspruch 5, **dadurch gekennzeichnet, dass** das Rastelement (27, 28) auf der Seitenkante (19) des Ablagebereichs (14) aufgesteckt ist und/oder das Rastelement (27, 28) insbesondere mit der nach unten bezüglich dem Kälteraum (6, 7) gerichteten Fläche (20) des Ablagebereichs (14) im Bereich der Seitenkante (19) verklebt ist.

7. Kältegerät nach einem der Ansprüche 1 bis 6, **dadurch gekennzeichnet, dass** die Kühlgutablage (13) eine Auflagefläche (26a, 26b) aufweist, die auf der Auflagefläche (23) des Auflagers (22a, 22b) aufliegt.

8. Kältegerät nach Anspruch 7, **dadurch gekennzeichnet, dass** die Auflagefläche (26a, 26b) der Kühlgutablage (13) das dem Rastelement (27, 28) abgewandte Ende (25a) des Auflagers (22a) mit einem Abschnitt (32) zumindest teilweise und insbesondere formschlüssig umgreift.

9. Kältegerät nach Anspruch 7 oder 8, **dadurch gekennzeichnet, dass** das Rastelement (27, 28) und die Auflagefläche (26a, 26b) der Kühlgutablage (13) als eine einstückige, insbesondere einstoffige Befestigungsvorrichtung (18) ausgebildet sind.

## Claims

1. Refrigeration appliance (1), in particular household refrigeration appliance, having at least one refrigerated goods shelf (13) and a carcass (2) with a refrigeration compartment (6, 7), wherein the refrigeration compartment (6, 7) has two side areas (21), on which in each case bearings (22a, 22b) are provided, with a contact area (23) for supporting the refrigerated goods shelf (13) in each case and with a rear end (25b) facing towards a rear wall (3) of the carcass (2) in each case and with a front end (25a) facing away from the rear wall (3) in each case, **characterised in that** the refrigerated goods shelf (13) has at least one latching element (27) embodied as a resilient latching tongue (28), which latches to the front end (25a) or the rear end (25b) of one of the bearings (22a, 22b), in particular with a positive fit, and the end of the resilient latching tongue (28), in the latched state, faces towards or touches the relevant front end (25a) or the relevant rear end (25b) of the bearing (22a, 22b), and that the refrigerated goods shelf (13) has a recess (30), into which the latching tongue (28) can be at least partially pressed, in order to unlatch the latching tongue (28) from the bearing (22a, 22b), and in which the latching tongue (28) can be pressed for the insertion of the refrigerated goods shelf (13).

2. Refrigeration appliance according to claim 1, **characterised in that** the bearings (22a, 22b) are inserted or drawn onto the side areas (21), and/or that the front end (25a) and/or the rear end (25b) of the bearing (22a, 22b) flatten off at the bottom.

3. Refrigeration appliance according to claim 1 or 2, **characterised in that** at least one of the side areas (21) has at least two bearings (22a, 22b), the contact areas (23) of which are arranged at the same height, so that one of the two bearings (22a) is further away from the rear wall (3) than the other bearing (22b).

4. Refrigeration appliance according to claim 3, **characterised in that** the latching element (27, 28) is only assigned to one of the two bearings (22a), in particular that the latching element (27, 28) is assigned to the bearing (22a) that is further away from the rear wall (3).

5. Refrigeration appliance according to one of claims 1 to 4, **characterised in that** the refrigerated goods shelf (13) has a shelf region (14) in particular made of glass, and that the latching element (27, 28) is fastened in the region of a side wall (19) of the shelf region (14).

6. Refrigeration appliance according to claim 5, **characterised in that** the latching element (27, 28) is attached to the side edge (19) of the shelf region (14) and/or the latching element (27, 28) in particular is adhesively bonded to the area (20), which is directly downwards in relation to the refrigeration compartment (6, 7), of the shelf region (14) in the region of the side edge (19).

7. Refrigeration appliance according to one of claims 1 to 6, **characterised in that** the refrigerated goods shelf (13) has a contact area (26a, 26b), which rests against the contact area (23) of the bearing (22a, 22b).

8. Refrigeration appliance according to claim 7, **characterised in that** the contact area (26a, 26b) of the refrigerated goods shelf (13) encompasses the end (25a) of the bearing (22a) that faces away from the latching element (27, 28) with a section (32), at least partially and in particular with a positive fit.

9. Refrigeration appliance according to claim 7 or 8, **characterised in that** the latching element (27, 28) and the contact area (26a, 26b) of the refrigerated goods shelf (13) are embodied as a fastening apparatus (18) made of one piece, in particular made of one material.

## Revendications

1. Appareil frigorifique (1), en particulier appareil frigorifique ménager, présentant au moins une étagère pour produits réfrigérés (13) et un corps (2) avec un compartiment réfrigéré (6, 7), dans lequel le compartiment réfrigéré (6, 7) présente deux surfaces latérales (21) au niveau desquelles respectivement un support (22a, 22b) est prévu avec respectivement une surface de support (23) permettant de stocker l'étagère pour produits réfrigérés (13) et avec respectivement une extrémité arrière (25b) tournée vers une paroi arrière (3) du corps (2) et avec respectivement une extrémité avant (25a) opposée à la paroi arrière (3), **caractérisé en ce que** l'étagère pour produits réfrigérés (13) présente au moins un élément d'encliquetage (27) réalisé en tant que languette d'encliquetage élastique (28), lequel élément d'encliquetage s'encliquète en particulier par complémentarité de formes avec l'extrémité avant (25a) ou l'extrémité arrière (25b) d'un des supports (22a, 22b) et l'extrémité de la languette d'encliquetage élastique (28) dans l'état encliqueté est tournée vers l'extrémité avant (25a) concernée ou l'extrémité arrière (25b) concernée du support (22a, 22b) ou touche celle-ci, et **en ce que** l'étagère pour produits réfrigérés (13) présente un évidement (30) dans lequel la languette d'encliquetage (28) peut être enfoncée au moins partiellement pour désencliqueter la languette d'encliquetage (28) du support (22a, 22b) et dans lequel la languette d'encliquetage (28) peut être poussée pour l'insertion de l'étagère pour produits réfrigérés (13).

2. Appareil frigorifique selon la revendication 1, **caractérisé en ce que** les supports (22a, 22b) sont employés ou serrés au niveau des surfaces latérales (21) et/ou **en ce que** l'extrémité avant (25a) et/ou l'extrémité arrière (25b) du support (22a, 22b) sont aplaties vers le bas.

3. Appareil frigorifique selon la revendication 1 ou 2, **caractérisé en ce qu'**au moins une des surfaces latérales (21) présente au moins deux supports (22a, 22b) dont les surfaces de support (23) sont disposées à la même hauteur, de sorte que l'un des deux supports (22a) s'éloigne plus de la paroi arrière (3) que l'autre support (22b).

4. Appareil frigorifique selon la revendication 3, **caractérisé en ce que** l'élément d'encliquetage (27, 28) n'est associé qu'à l'un des deux supports (22a), en particulier **en ce que** l'élément d'encliquetage (27, 28) est associé au support (22a) encore plus éloigné de la paroi arrière (3).

5. Appareil frigorifique selon l'une des revendications 1 à 4, **caractérisé en ce que** l'étagère pour produits réfrigérés (13) présente une zone de rangement (14) en particulier en verre, et **en ce que** l'élément d'encliquetage (27, 28) est fixé dans la zone d'une arête latérale (19) de la zone de rangement (14).

6. Appareil frigorifique selon la revendication 5, **caractérisé en ce que** l'élément d'encliquetage (27, 28) est accroché sur l'arête latérale (19) de la zone de rangement (14) et/ou l'élément d'encliquetage (27, 28) est collé dans la zone de l'arête latérale (19) en particulier avec la surface (20) de la zone de rangement (14) orientée vers le bas par rapport au compartiment réfrigéré (6, 7).

7. Appareil frigorifique selon l'une des revendications 1 à 6, **caractérisé en ce que** l'étagère pour produits réfrigérés (13) présente une surface de support (26a, 26b) qui repose sur la surface de support (23) du support (22a, 22b).

8. Appareil frigorifique selon la revendication 7, **caractérisé en ce que** la surface de support (26a, 26b) de l'étagère pour produits réfrigérés (13) entoure au moins partiellement et en particulier par complémentarité de formes l'extrémité (25a) du support (22a) opposée à l'élément d'encliquetage (27, 28) avec une section (32).

9. Appareil frigorifique selon la revendication 7 ou 8, **caractérisé en ce que** l'élément d'encliquetage (27, 28) et la surface de support (26a, 26b) de l'étagère pour produits réfrigérés (13) sont réalisés en tant que dispositif de fixation (18) d'un seul tenant, en particulier d'une seule matière.
